# EUROPÄISCHE PATENTSCHRIFT

(11) **EP 1 392 961 B1**
(45) Veröffentlichungstag und Bekanntmachung des Hinweises auf die Patenterteilung: **30.08.2006**
(21) Anmeldenummer: 02745131.9
(22) Anmeldetag: 10.06.2002
(51) Int. Cl.: F02M 35/10

(54) **ANSAUGKRÜMMER, INBESONDERE FÜR BRENNKRAFTMASCHINEN**
INDUCTION PIPE, ESPECIALLY FOR INTERNAL COMBUSTION ENGINES
COLLECTEUR D'ADMISSION NOTAMMENT DESTINE A DES MOTEURS A COMBUSTION INTERNE

(30) Priorität: 08.06.2001 IT BZ20010034
(43) Veröffentlichungstag der Anmeldung: 03.03.2004
(73) Patentinhaber: Röchling Automotive AG & Co. KG, 68165 Mannheim (DE)
(72) Erfinder: ROCCA, Andrea, I-10131 Torino (IT)
(74) Vertreter: Prünte, Peter
(86) Internationale Anmeldenummer: PCT/DE2002/002106
(87) Internationale Veröffentlichungsnummer: WO 2002/101226

(56) Entgegenhaltungen:
- DE-A- 19 944 855
- US-B1- 6 234 129
- US-B1- 6 234 130

## Beschreibung

Die vorliegende Erfindung bezieht sich auf einen Ansaugkrümmer, insbesondere für Brennkraftmaschinen, gemäß dem Oberbegriff des Anspruchs 1.

Aus der US-A-6 234 130 ist ein Abgaskrümmmer für eine Brennkraftmaschine bekannt, bei dem Luftdurchlässe, die zu einer unteren Halbschale gehören, über Schweißverbindungen mit Flanschen eines einteiligen Innenteils verbunden sind (vgl. insbesondere Fig. 7 der US-A-6 234 130). An einigen der Flanschen sind in Fig. 7 Stege zu erkennen, die zur Schweißverbindung dienen und hierfür Material liefern.

In der Offenlegungsschrift DE 199 44 855 bzw. in der entsprechenden internationalen Anmeldung PCT 01/21 053 A1 wird eine Ansaugeinrichtung für eine Brennkraftmaschine beschrieben. Diese Einrichtung besteht dabei aus einem Befestigungsflansch zum Befestigen an einem Zylinderkopf der Maschine und aus mehreren Ansaugrohren, die in einen gemeinsamen Sammelraum münden. Der Befestigungsflansch bildet ein erstes Bauteil, in welchem die Ansaugrohre enden. Es ist ein zweites Bauteil vorgesehen, in welchem sich die Ansaugrohre erstrecken und schließlich ist ein drittes Bauteil vorgesehen, das das zweite Bauteil abschließt und die Form der Ansaugrohre bildet. Die Bauteile sind miteinander derart verbunden, dass am ersten Bauteil formschlüssig das zweite Bauteil befestigt wird. Am zweiten Bauteil ist hingegen formschlüssig das dritte Bauteil befestigt. Die so miteinander befestigten Bauteile werden längs Dichtflächen miteinander in Berührung gebracht, und mit zweckmäßigen Mitteln werden die Dichtflächen miteinander beispielsweise durch Reibschweißen bekannter Art verbunden.

Ansaugkrümmer dieser Art sind vor allem derart ausgeführt, dass sie in Kunststoff hergestellt werden können, und es stellt sich daher das Problem, den herzustellenden Ansaugkrümmer in seiner Ausbildung derart anzupassen, dass die entsprechende Gießform mit einem Mindestmaß von Schiebern zur Schaffung von Hinterschneidungen hergestellt werden kann und andererseits um den Ansaugkrümmer selbst mit einem Mindestmaß von zu verwendenden Kunststoff auszuführen.

Bei den bekannten Ansaugkrümmern sowie auch beim oben angegebenen, erfolgt die Schweißung zwischen einem Basiskörper, in dem Teile der zueinander anzureihenden Ansaugrohre ausgenommen sind, und Teilen von Rohren, die zu den ersten komplementär und deckelartig ausgeführt sind, um mit den im Körper ausgenommenen Teilen verschweißt zu werden. So werden Rohre gebildet, die eine kreisförmige bis ovale Form je nach den Bedürfnissen aufweisen, wobei die zueinander komplementären Teile in den meisten Fällen längs Nähten verschweißt werden, die sich in einer Ebene befinden, die im wesentlichen den Querschnitt eines jeden zu bildenden Rohres hälftig trennt. Auf diese Art und Weise bleibt im Körper, in dem die Rohrteile ausgenommen sind, das Material in Überschuss, das sich zwischen zwei aneinander anliegenden Rohrteilen und der Körperwand selbst befindet.

Die Aufgabe der vorliegenden Erfindung liegt darin, dieses Problem zu lösen und einen Ansaugkrümmer vorzuschlagen, der derart ausgebildet ist, dass der Werkstoffverbrauch für das Spritzgießen des Basiskörpers des Ansaugkrümmers weiter herabgesetzt wird, dessen Ansaugrohre durch einen Deckel zu ergänzen sind, der die komplementären Halbschalen trägt, um die Rohrteile im Basiskörper abzuschließen.

Diese Aufgabe wird gemäß der Erfindung in einem Ansaugkrümmer mit den Merkmalen des Anspruchs 1 gelöst.

Indem zwischen zwei Rohrteilen im Basiskörper ein Kanal gebildet wird, wobei zwischen den Rohrteilen nur eine zwickelartige Wand belassen wird, die sich von der Körperwand erhebt, kann dieser Kanal dazu genützt werden, um in denselben einen U-förmigen Steg einzubringen, dessen Balken mit dem Kanalgrund in Berührung gebracht wird und deren Schenkel Verlängerungen der Berührungsfläche der aneinander anliegenden Halbschalen des Deckels bilden, wobei eine Berührung sowohl der freien Ränder der Halbschalen des Deckels mit den freien Rändern der zwickelartigen Wand als auch des Stegbalkens mit dem Kanalgrund hergestellt wird. Zweckmäßigerweise ist der Abstand zwischen dem freien Rand einer jeden Halbschale und der Außenfläche des U-förmigen Steges derart leicht größer gegenüber dem Kanalgrund, dass genügend Material für eine Schweißung zwischen dem Stegbalken und dem Kanalgrund vorhanden ist. Dieses Schweißmaterial ist in einer zweckmäßigen Ausführungsform durch zwei Stege gebildet, die vom Kanalgrund derart vorstehen, dass das Schweißmaterial in den Raum zwischen den beiden Stegen fließen kann, wobei eine weitere Einbuchtung zwischen den beiden Stegen für die Schweißung selbst belassen wird.

Weitere Merkmale und Einzelheiten der vorliegenden Erfindung gehen aus den Ansprüchen und aus der folgenden Beschreibung einer bevorzugten, in den Figuren der beigelegten Zeichnung dargestellten Ausführungsform hervor. Es zeigen,
- Figur 1: einen Querschnitt durch einen Ansaugkrümmer gemäß dem Stand der Technik, und
- Figur 2 und 3: jeweils Querschnitte eines erfindungsgemäßen Ansaugkrümmers in einer Ausführungsform in zwei verschiedenen, zueinander um 90° versetzten Positionen des Ansaugkrümmers selbst.

In Figur 1 ist mit der Bezugsziffer 10 der Basiskörper eines Ansaugkrümmers gemäß dem Stand der Technik beispielsweise für einen Benzinmotor angegeben. Der Basiskörper weist eine Vielzahl von halbschalförmigen Längsvertiefungen 11 - 14 auf, die sich aneinander angereiht, beispielsweise längs einer gekrümmten Achse von einem Sammelraum zu einem Befestigungsflansch an einem Zylinderkopf des Motors erstrecken. Zwischen den einzelnen aneinanderliegenden Vertiefungen 11 - 14 sind in der Höhe des freien Randes derselben im Körper 10 Stege 15 ausgenommen, die durch Nuten 16 in einem Randbereich 17 der Vertiefungen 11 - 14 unterbrochen sind. Jede Vertiefung 11 - 14 weist einen Grund mit einem Mindestabstand 18 von der von den Vertiefungen selbst abgewandten Stirnseite des Körpers 10 auf.

Die Vertiefungen 11 - 14 können dazu ergänzt werden, umfangsmäßig geschlossene Rohre mittels eines Deckels 19 zu bilden, der mit Halbschalen 20 - 23 ausgebildet ist, die durch Stege 24 miteinander verbunden sind, von denen Nuten 26 bildende Stege 25 vorstehen. Werden die Ränder der Halbschalen 20 - 23 mit den Rändern der Vertiefungen 11 - 14 in Berührung gebracht, so erzielt man durch Verschweißung der Stege 15 und 25, beispielsweise unter Reibbewegungen die geschlossenen Profile der verschiedenen Ansaugrohre des Ansaugkrümmers.

Um nun das Problem der Vergeudung von Material zwischen den Ansaugrohren zu vermeiden, das auf die Ränder an der Seite des Basiskörpers 10 zwischen den Halbschalen zurückzuführen ist, und um den gesamten Ansaugkrümmer leichter zu gestalten, wird gemäß der Erfindung, die in Figur 2 und 3 dargestellte Lösung vorgeschlagen:

Auch in diesem Fall ist in einem Basiskörper 110 eine Vielzahl von Vertiefungen, im vorliegenden Fall vier, von 111 bis 114 ausgenommen. Zwischen den Vertiefungen 111 - 114 im Randbereich 117 ist jedoch jeweils ein Kanal 115 ausgenommen, der sich im wesentlichen gemäß der Längserstreckung der Vertiefungen 111 - 114 erstreckt. Vom Grund eines jeden Kanals 115 springen auch in diesem Fall Stege 118 hervor, die sich mit Nuten 119 abwechseln. Zweckmäßigerweise entspricht der Abstand des Grundes eines jeden Kanals 115 von der Stirnseite des Körpers an der abgewandten Seite der Vertiefungen im wesentlichen dem Mindestabstand einer jeden Vertiefung von der Stirnseite selbst. Auf diese Art und Weise ist zwischen einer jeden Vertiefung 111 - 114 und dem anliegenden Kanal 115 eine zwickelartige Wand 121 ausgebildet.

Dem Basiskörper 110 kann ein Deckel 122 zugeordnet sein, der durch eine Vielzahl von Halbschalen 123 - 126 gebildet ist, deren Anzahl der Anzahl von Vertiefungen 111 - 114 entspricht. Die Halbschalen 123 - 126 sind jeweils durch einen im wesentlichen U-förmigen Steg 127 verbunden, von dem die Schenkel 128 sich vom freien Rand einer jeden Halbschale bis zum Balken 129 erstrecken, von dem sich Stege 130 erstrecken, die unter Überschneidung mit den Stegen 118 in Berührung kommen, wenn der freie Rand neben dem Schenkel 12B jeweils auf den freien Rand der zwickelartigen Wand 121 bei Reibschweißung zwischen dem Steg 127 und dem Grund des Kanals 115 gedrückt wird.

Wie in Figur 2 dargestellt, erstreckt sich von einer der Seiten des Basiskörpers 110 ein Fortsatz 132, der durch Verschweißung mit einem Arm 133 verbunden werden kann, der von der Seite der Außenhalbschale vorkragt, der keine weitere Halbschalen folgen: Mit einer solchen Ausbildung können am Ansaugkrümmer verschiedene Zusatzteile bekannter Art verbunden werden.

## Patentansprüche

1. Ansaugkrümmer, insbesondere für Brennkraftmaschinen, bestehend aus einem Basiskörper (110), der eine Vielzahl von halbschalförmigen Längsvertiefungen (111 - 114) aufweist, die sich aneinanderliegend erstrekken, und aus einem Deckel (122), der Halbschalen (123 - 126) aufweist, die durch Stege (127) miteinander verbunden sind und die zusammen mit den Längsvertiefungen (111 - 114) Ansaugrohre bilden, **dadurch gekennzeichnet, dass** die Stege (127) U-förmig ausgebildet sind und dass zwischen den aneinanderliegenden Vertiefungen (111 - 114) des Basiskörpers (110) jeweils ein Kanal (115) gebildet ist, der dazu bestimmt ist, jeweils einen Steg (127) aufzunehmen, dessen Balken (129) für eine Verschweißung mit dem Kanalgrund in Berührung zu bringen ist, und dessen Schenkel (128) Verlängerungen der Berührungsfläche der Halbschalen (123 - 126) mit dem Basiskörper (110) bilden.

2. Ansaugkrümmer, insbesondere für Brennkraftmaschinen gemäß Anspruch 1, **dadurch gekennzeichnet, dass** der jeweilige Abstand zwischen dem freien Rand einer jeden Halbschale (123 - 126) und der Außenfläche des Balkens (129) des Steges (127) gegenüber dem Abstand des freien Randes des Kanals (115) vom Kanalgrund derart leicht größer ist, dass genügend Material für eine Schweißung zwischen dem Stegbalken und dem Kanalgrund vorliegt.

3. Ansaugkrümmer, insbesondere für Brennkraftmaschinen gemäß Anspruch 1, **dadurch gekennzeichnet, dass** mindestens ein Steg (118) vom Kanalgrund (115) vorsteht.

4. Ansaugkrümmer, insbesondere für Brennkraftmaschinen gemäß Anspruch 1, **dadurch gekennzeichnet, dass** von einem der Seiten des Basiskörpers sich ein Fortsatz (132) erstreckt, der mit einem Arm (133) verschweißbar ist, der von der Seite der Außenhalbschale vorspringt, der keine weitere Halbschalen folgen.

## Claims

1. An intake elbow, in particular for internal combustion engines, consisting of a basic body (110) which has a plurality of half-shell-shaped longitudinal recesses (111 - 114) which extend in contact with each other, and of a cover (122) which has half-shells (123 - 126) which are connected by webs (127) and which, together with the longitudinal recesses (111 - 114), form intake manifolds, **characterised in that** the webs (127) are of U-shaped design and **in that** a duct (115) is formed between each of the adjacent recesses (111 - 114), which duct is intended to receive one web (127) each, whose beam (129) is to be brought into contact with the bottom of the duct for welding, and whose legs (128) form extensions of the contact face of the half-shells (123 - 126) with the basic body (110).

2. The intake elbow, in particular for internal combustion engines, according to Claim 1, **characterised in that** the distance between the free edge of each half-shell (123 - 126) and the outer face of the beam (129) of the web (127) is slightly greater than the distance between the free edge of the duct (115) and the bottom of the duct, so that there is sufficient material for welding between the beam (129) and the bottom of the duct (115).

3. The intake elbow, in particular for internal combustion engines, according to Claim 1, **characterised in that** at least one web (118) projects from the bottom of the duct (115).

4. The intake elbow, in particular for internal combustion engines, according to Claim 1, **characterised in that** a protrusion (132) extends from one of the sides of the basic body, which protrusion can be welded to an arm (133) which projects from the side of the outer half-shell, which no further half-shells follow.

## Revendications

1. Collecteur d'admission notamment destiné à des moteurs à combustion interne, comprenant un corps de base (110) qui présente une pluralité de renfoncements longitudinaux en forme de demi-coque (111 - 114), qui s'étendent étant placés l'un à côté de l'autre, et un couvercle (122) qui a des demi-coques (123 - 126), qui sont connectées entre elles par des entretoises (127) et qui, avec les renfoncements longitudinaux (111-114) forment des tuyaux d'aspiration, **caractérisé en ce que** les entretoises (127) sont formées en forme d'U et qu'entre les renfoncements placés l'un à côté de l'autre (111 - 114) du corps de base (110) est formé chaque fois un canal (115) qui est destiné à recevoir chaque fois une entretoise (127), dont la poutre (129) est à mettre en contact avec le fond du canal pour une soudure et dont les côtés (128) forment des prolongations de la surface de contact des demi-coques (123 - 126) avec le corps de base (110).

2. Collecteur d'admission notamment destiné à des moteurs à combustion interne selon la revendication 1, **caractérisé en ce que** la distance respective entre le bord libre de chaque demi-coque (123 - 126) et la surface extérieure de la poutre (129) de l'entretoise (127) par rapport à la distance du bord libre du canal (115) avec le fond du canal est un peu plus grande de sorte qu'il y a assez de matériau pour une soudure entre la poutre de l'entretoise et le fond du canal.

3. Collecteur d'admission notamment destiné à des moteurs à combustion interne selon la revendication 1, **caractérisé en ce qu'**au moins une entretoise (118) fait saillie depuis le fond du canal (115).

4. Collecteur d'admission notamment destiné à des moteurs à combustion interne selon la revendication 1 **caractérisé en ce que** d'un des côtés du corps de base s'étend un appendice (132), qui est soudable avec un bras (133), qui fait saillie depuis le côté de la demi-coque extérieure, qu'aucune autre demi-coque ne suit.
